# EUROPÄISCHE PATENTSCHRIFT

(11) **EP 0 513 517 B1**
(45) Veröffentlichungstag und Bekanntmachung des Hinweises auf die Patenterteilung: **28.12.1994**
(21) Anmeldenummer: 92105825.1
(22) Anmeldetag: 03.04.1992
(51) Int. Cl.: B65D 88/74, B65D 88/12

(54) **Frachtcontainer**
Freight container
Conteneur à marchandises

(30) Priorität: 07.05.1991 DE 9105682 U
(43) Veröffentlichungstag der Anmeldung: 19.11.1992
(73) Patentinhaber: Westerwälder Eisenwerk Gerhard GmbH, D-57586 Weitefeld (DE)
(72) Erfinder: Gerhard, Helmut, D-57586 Weitefeld (DE)
(74) Vertreter: Strehl Schübel-Hopf Groening & Partner

(56) Entgegenhaltungen:
- DE-C- 1 808 755
- DE-C- 2 253 235
- DE-U- 8 710 906

## Beschreibung

Ein Frachtcontainer mit den im ersten Teil des Anspruchs 1 angegebenen Merkmalen ist aus DE-C-18 08 755 bekannt. Derartige Container dienen zum Transport von fließfähigen Gütern und zeichnen sich durch hohes Nutzvolumen innerhalb der vom Rahmen definierten Gesamtabmessungen aus. Durch die Verwendung von gewölbten Schalenelementen, die in den Seiten- und Stirnflächen vorzugsweise um senkrechte Achsen gewölbt sind, wird auch eine brauchbare Festigkeit erzielt.

Bitumen, das insbesondere im Straßenbau Einsatz findet, wird bisher in Einzelfässern transportiert. Das Bitumen wird bei Temperaturen von 180 bis 200 °C abgefüllt und erstarrt während des Transports. Am Bestimmungsort werden die Fässer erhitzt, so daß das Bitumen schmilzt und die Fässer entleert werden können.

Der Erfindung liegt die Aufgabe zugrunde, den bekannten Frachtcontainer so weiterzubilden, daß er sich zum Großtransport von solchen Stoffen eignet, die eine Temperierung (Beheizung oder auch Kühlung) vor der Entleerung und/oder während des Transports erfordern.

Die erfindungsgemäße Lösung dieser Aufgabe ist im Anspruch 1 gekennzeichnet. Die danach von den Rahmenelementen in Verbindung mit den Containerwand-Schalenelementen gebildeten, innerhalb des Container-Innenraums liegenden und im Querschnitt etwa dreieckigen Kanäle gestatten die Einleitung eines Heiz- oder auch Kühlmediums zur Temperierung des Containerinhalts vor seiner Entnahme, ohne daß zusätzliche, das Taragewicht des Frachtcontainers erhöhende Konstruktionselemente benötigt werden. Durch Verwendung von an sich leichten Winkelschienen und deren Ergänzung durch Randbereiche der Schalenelemente zu geschlossenen Profilen wird gleichzeitig die Eigensteifigkeit des Containerrahmens ohne Gewichtszunahme erhöht.

In der Praxis wird man mindestens die beiden unteren in Container-Längsrichtung verlaufenden Rahmenelemente in der erfindungsgemäßen Weise als Kanäle zur Leitung eines Temperierungsmediums ausbilden. Es ist aber auch möglich, weitere oder sämtliche der zwölf an den Kanten des insgesamt quaderförmigen Rahmens verlaufenden Rahmenelemente als Kanäle auszubilden.

In der Weiterbildung der Erfindung nach Anspruch 2 dienen auch rohrförmige Zuganker, die das Containerinnere durchsetzen, den obigen beiden Zwecken, nämlich sowohl der Leitung eines Heiz- oder Kühlmediums als auch der Versteifung der Rahmenstruktur.

Aus DE-U-87 10 906 ist es an sich bekannt, derartige rohrförmige Zuganker miteinander sowie mit in der Außenfläche eines Tankmantels verlaufenden rohrförmigen Längsholmen zu einem zusammenhängenden Rohrsystem zur Leitung eines Kühl- oder Heizmediums zu verbinden. Die dort vorgesehenen Längsholme sind aber nur mit etwa der Hälfte ihrer Oberfläche dem Tankinnern zugewandt, während die andere Hälfte ihrer Oberfläche nach außen frei liegt, so daß ein wesentlicher Teil des Heiz- oder Kühlmediums nicht für die Temperierung des Containerinhalts ausgenutzt wird.

Die Ausgestaltung der Erfindung nach Anspruch 3 führt nicht nur zu einer weiteren Versteifung des Rahmens unter Minderung der in den Längskanten auftretenden Spannungen, sondern auch zu einer Vergrößerung der für den Wärmeaustausch mit dem Containerinhalt verfügbaren Oberfläche. Außerdem bilden die nach Anspruch 3 vorgesehenen Verbindungsstücke schwallhemmende Elemente.

Die Merkmale der Ansprüche 4 und 5 dienen einer einfachen Fertigung bei hoher Festigkeit des Containers. Eine weitere Erhöhung der Festigkeit wird durch die in Anspruch 6 angegebenen äußeren Eckstützen erreicht, die nach Anspruch 7 gleichzeitig als Halterungen für eine äußere Containerisolierung herangezogen werden können.

Ein Ausführungsbeispiel der Erfindung wird nachstehend anhand der Zeichnungen näher erläutert, in denen
- Figur 1: einen Querschnitt durch einen Frachcontainer in einer zur Längsachse senkrechten Ebene und
- Figur 2: einen teilweisen Horizontalschnitt in einer die Container-Längsachse enthaltenden Ebene veranschaulicht.

Gemäß den Zeichnungen ist der Containerrahmen aus zwei unteren Längsholmen 10, zwei oberen Längsholmen 11, zwei unteren Querholmen 12, zwei oberen Querholmen 13 und vier Eckelementen 14 aufgebaut. Die Enden der Querholme 12, 13 und der Eckelemente 14 sind mit an allen acht Ecken vorgesehenen Eckbeschlägen 15 verbunden. Die Längsholme 10, 11 sind, wie aus Figur 1 ersichtlich, mit den jeweiligen Eckelementen 14 an Stellen verbunden, die gegenüber den Eckbeschlägen 15 nach innen (d.h. nach oben bzw. nach unten) versetzt sind.

Der Containermantel wird von nach außen gewölbten Schalenelementen gebildet, die zwischen die Rahmenelemente eingefügt sind. Wie aus Figur 1 ersichtlich, wird die Containerbreite von einer einzelnen Bodenschale 16 und einer einzelnen Deckschale 17 überspannt. Die Bodenschale 16 und die Deckschale 17 sind um zur Container-Längsachse parallele Achsen gekrümmt. Je nach Containerlänge sind die Bodenschale 16 und die Deckschale 17 in Längsrichtung aus mehreren Blechschüssen zusammengesetzt, wobei zwischen einzelne Schüsse Rahmen-Querstreben eingefügt sein können, wie dies auch bei dem Container nach DE-C-18 08 755 der Fall ist.

Aus Figur 2 geht ferner hervor, daß auch die die Container-Seitenwände bildenden Seitenschalen 19, 20 um senkrechte Achsen gewölbt sind. Je nach Containerlänge sind auch hier zwei oder mehr Schalen in Längsrichtung erforderlich; auch dies entspricht insoweit dem Aufbau des Containers nach DE-C-18 08 755. Die in Figur 2 unten dargestellte Seitenschale 20 weist dabei eine durchgehende, nach außen konvexe Krümmung auf, während die in Figur 2 oben gezeigt Seitenschale 19 in ihren Randbereichen mit konkaven Gegenkrümmungen versehen ist.

Sämtliche zwölf Rahmenelemente 10...14 bestehen aus L-Profil- oder Winkelschienen, die mit ihren beiden Schenkeln jeweils nach außen weisen. Gemäß Figur 1 sind die horizontalen Schenkel der unteren und oberen Längsholme 10, 11 etwa doppelt so breit wie ihre senkrechten Schenkel. Ferner ist die Breite der senkrechten Schenkel der unteren und oberen Querholme 12, 13 so gewählt, daß sie der Wölbungshöhe der Boden- bzw. Deckschale 16, 17 mindestens entspricht. Die Schalen 16, 17, lassen sich daher mit den senkrechten Schenkeln der Querholme 12, 13 stumpf verschweißen.

Das Maß, um das die Längsholme 10, 11 gegenüber den Containeraußenmaßen einwärts versetzt sind, ist ferner so gewählt, daß sich die Bodenschale 16 und die Deckschale 17 bei durchgehender Wölbung in ihren Randbereichen mit beiden freien Kanten der Längsholme 10, 11 verschweißen lassen. Dadurch entstehen in Container-Längsrichtung insgesamt vier geschlossene Kanäle 21 mit im wesentlichen dreieckigem Querschnitt, die fast vollständig innerhalb des von sämtlichen Schalenelementen gebildeten Containerinnenraums liegen.

In Figur 1 ist ferner gezeigt, daß die senkrechten Schenkel der beiden unteren Längsholme 10 über den Containerinnenraum horizontal durchsetzende Rohre 22 miteinander verbunden sind. Die Längsholme 10 sind in den Bereichen, an denen die Rohre 22 angeschweißt sind, mit Bohrungen versehen, so daß die Kanäle 21 über die Rohre 22 miteinander kommunizieren.

Ein weiteres horizontales Verbindungsrohr 23 ist im linken oberen Teil der Figur 1 teilweise dargestellt und verbindet die senkrechten Schenkel der oberen Längsholme 11 miteinander. Ferner ist im linken Teil der Figur 1 ein senkrechtes Rohr 24 dargestellt, das die horizontalen Schenkel des linken unteren Längsholms 10 und des linken oberen Längsholms 11 miteinander verbindet. Auch dieses Rohr 24 verläuft innerhalb der Seitenschale 19 bzw. 20 und befindet sich damit völlig innerhalb des Container-Innenraums.

Gemäß Figur 2 ist bei den Eckelementen 14 der in Container-Längsrichtung weisende Schenkel etwa halb so breit wie der in Querrichtung verlaufende Schenkel. Auf diese Weise läßt sich auch die Stirnschale 18 bei durchgehender Wölbung in ihren Randbereichen mit den senkrechten freien Kanten beider Schenkel der Eckelemente 14 verschweißen, so daß auch hier Kanäle 21 mit geschlossenem, im wesentlichen dreieckigem Querschnitt entstehen. Die Stirnschale 18 ist an ihrer oberen und an ihrer unteren Kante an den horizontalen Schenkel der Querholme 13 bzw. 12 angeschweißt.

In dem gemäß Figur 1 linken unteren Bereich ist ein zwischen das horizontale Rohr 22 und das vertikale Rohr 24 eingefügtes diagonales Verbindungsblech 25 gezeigt. Derartige Verbindungsstücke 25, die auch als Rohre ausgebildet sein können, können auch in den anderen vier Eckbereichen sowie an mehreren Stellen in Containerlängsrichtung vorgesehen sein.

Die beschriebene, in Figur 2 gezeigte ungleiche Schenkellänge der Eckelemente 14 läßt im äußersten Eckbereich Platz für rohrförmige Eckstützen 26, deren jede einen unteren Eckbeschlag 15 mit einem oberen Eckbeschlag 15 verbindet. Dadurch erfährt die Rahmenstruktur eine weitere Versteifung. Gleichzeitig können die nach außen runden Eckstützen 26 zum Umwickeln des Tanks mit einer (nicht gezeigten) Isolierhülle dienen.

Wie erläutert, bilden die in den Längsholmen 10, 11, in den Eckelementen 14 sowie möglicherweise auch in den Querholmen 12, 13 ausgebildeten Kanäle 21 ein über die Verbindungsrohre 22...24 zusammenhängendes Rohrleitungssystem zur Führung eines Temperierungsmediums. An einer (nicht gezeigten) Stelle ist dieses Rohrleitungssystem mit Ein- und Auslaß zum Anschluß an eine externe Versorgungseinrichtung mit Umwälzpumpe und Heiz- bzw. Kühlaggregat angeschlossen. Dient der Frachtcontainer beispielsweise zum Transport von Bitumen, so wird der nach Ankunft am Bestimmungsort an ein Heizsystem angeschlossen, das Thermalöl durch das Rohrleitungssystem des Containers schickt. Um eine gezielte Zwangsdurchströmung zu erreichen, können in den verschiedenen Verbindungsbereichen der Kanäle 21 mit den Rohren 22...24 Strömungs-Führungseinrichtungen vorgesehen sein.

## Patentansprüche

1. Frachtcontainer mit einem aus Rahmenelementen (10...14) gebildeten quaderförmigen Rahmen, in dessen Flächen auswärts gewölbte Schalenelemente (16...20) eingefügt sind,
dadurch gekennzeichnet,
daß mindestens einige der Rahmenelemente (10...14) aus Winkelschienen mit nach außen weisenden Schenkeln bestehen und
daß diese Winkelschienen von Schalenelementen (16...20) außen umschlossen sind, mit denen sie an den Kanten ihrer beiden Schenkel unter Bildung jeweils eines Kanals (21) mit im wesentlichen dreieckigem Querschnitt verschweißt sind.

2. Frachtcontainer nach Anspruch 1, dadurch gekennzeichnet, daß parallele Schenkel von einander gegenüberliegenden Rahmenelementen (10...14) über das Containerinnere durchsetzende Rohre (22...24) miteinander verbunden sind, deren Innenräume mit den Innenräumen der Kanäle (21) kommunizieren.

3. Frachtcontainer nach Anspruch 2, dadurch gekennzeichnet, daß zwischen zwei an beiden Schenkeln eines Rahmenelements (10...14) ansetzende, in derselben Ebene senkrecht zueinander verlaufende Rohre (22...24) diagonale Verbindungsstücke (25) eingefügt sind.

4. Frachtcontainer nach einem der Ansprüche 1 bis 3, dadurch gekennzeichnet, daß die Boden- und Deckflächen des Containers von in Container-Längsrichtung gewölbten Schalenelementen (16, 17) gebildet sind und die in Container-Längsrichtung verlaufenden Rahmenelemente (10, 11) an gegenüber den Containerecken einwärts verlagerten Stellen mit den vertikalen Rahmenelementen (14) verbunden sind.

5. Frachtcontainer nach Anspruch 4, dadurch gekennzeichnet, daß die senkrechten Schenkel der quer zur Container-Längsrichtung verlaufenden Rahmenelemente (12, 13) eine der Wölbungshöhe der Boden- und Deck-Schalenelemente (16, 17) entsprechende Breite haben und die Schalenelemente (16, 17) an diese Schenkel stumpf angeschweißt sind.

6. Frachtcontainer nach einem der Ansprüche 1 bis 5, dadurch gekennzeichnet, daß die in Längsrichtung weisenden Schenkel der Rahmen-Eckelemente (14) an Stellen enden, die gegenüber den von Eckbeschlägen (15) definierten äußeren Stirnflächen des Containers versetzt sind, und daß die beiden jeweils übereinanderliegenden Eckbeschläge (15) über eine außerhalb des Stirn-Schalenelements (18) verlaufende Eckstütze (26) miteinander verbunden sind.

7. Frachtcontainer nach Anspruch 6, dadurch gekennzeichnet, daß die Eckstützen (26) außen rund sind und Halterungen für eine den Container umgebende Isolierung bilden.

## Claims

1. A freight container having a generally box-shaped frame formed of frame members (10...14), with outwardly curved shell elements (16...20) fitted in the faces of the frame,
characterised in
that at least some of the frame members (10...14) are formed of L-bars having outwardly extending legs, and
that these L-bars have their outer sides enclosed by shell elements (16...20) which are welded to the edges of both legs of the L-bars to form channels (21) of essentially triangular cross-section.

2. The freight container of claim 1, characterised in that parallel legs of mutually opposite frame members (10...14) are interconnected by tubes (22...24) which penetrate the interior of the container, the inner spaces of the tubes communicating with the inner spaces of the channels (21).

3. The freight container of claim 2, characterised in that diagonal connecting pieces (25) are inserted between both tubes (22...24) connected to the two legs of one frame member (10...149 and extending perpendicularly to each other in the same plane.

4. The freight container of any one of claims 1 to 3, characterised in that the bottom and ceiling surfaces of the container are formed by shell elements (16, 17) which are curved in the longitudinal direction of the container, and that the frame members (10, 11) extending in the longitudinal direction of the container are connected to vertical frame members (14) at locations which are displaced inwardly from the corners of the container.

5. The freight container of claim 4, characterised in that the vertical legs of the frame members (12, 13) extending transversely of the longitudinal direction of the container have a width corresponding to the arch height of the bottom and ceiling shell elements (16, 17), and that the shell elements (16, 17) are butt-welded to these legs.

6. The freight container of any one of claims 1 to 5, characterised in that the longitudinally extending legs of the frame corner members (14) terminate at locations which are displaced with respect to the outer end faces of the container defined by corner fittings (15), and that each two corner fittings (15) situated above each other are interconnected by a corner strut (26) disposed outside the end shell elements (18).

7. The freight container of claim 6, characterised in that the corner struts (26) have round outer sides and form supports for an insulation surrounding the container.

## Revendications

1. Conteneur à marchandises, comportant un cadre en parallélépipède rectangle, formé d'éléments de cadre (10...14) dans les surfaces duquel sont emboîtés des éléments-coques (16...20) bombés vers l'extérieur,
caractérisé,
par le fait qu'au moins quelques-uns des éléments du cadre (10...14) sont constitués de profilés en cornière dont les branches sont orientées vers l'extérieur.
par le fait que ces profilés en cornière sont entourés extérieurement par des éléments-coques (16...20) avec lesquels ils sont soudés aux arêtes de leurs deux branches, avec formation chaque fois d'un canal (21) de section sensiblement triangulaire.

2. Conteneur à marchandises selon la revendication 1, caractérisé par le fait que des branches parallèles d'éléments de cadre (10...14) situés les uns en face des autres sont reliées l'une à l'autre par l'intermédiaire de tubes (22...24) qui traversent l'intérieur du conteneur et dont les espaces intérieurs communiquent avec les espaces intérieurs des canaux (21).

3. Conteneur à marchandises selon la revendication 2, caractérisé par le fait qu'entre deux tubes (22...24) qui s'aboutent aux deux branches d'un élément de cadre (10...14) et sont orientés perpendiculairement l'un à l'autre dans le même plan sont insérés des éléments de liaison diagonaux (25).

4. Conteneur à marchandises selon l'une des revendications 1 à 3, caractérisé par le fait que les surfaces de plancher et de toit du conteneur sont formées par des éléments-coques (16, 17) bombés selon la direction longitudinale du conteneur et que les éléments de cadre (10, 11) orientés selon la direction longitudinale du conteneur sont reliés avec les éléments verticaux (14) du cadre en des endroits décalés vers l'intérieur par rapport aux angles du conteneur.

5. Conteneur à marchandises selon la revendication 4, caractérisé par le fait que les branches verticales des éléments (12, 13) du cadre orientés perpendiculairement à la direction longitudinale du conteneur ont une largeur correspondant à la hauteur du bombement des éléments-coques (16, 17) de plancher et de toit et que les éléments-coques (16, 17) sont soudés bout à bout contre ces branches.

6. Conteneur à marchandises selon l'une des revendications 1 à 5, caractérisé par le fait que les branches des éléments d'angle (14) du cadre qui sont orientées selon la direction longitudinale se terminent en des endroits qui sont décalés par rapport aux surfaces frontales extérieures du conteneur définies par des ferrures d'angle (15) et que les deux ferrures d'angle (15) respectivement situées l'une au-dessus de l'autre sont réunies l'une à l'autre par l'intermédiaire d'un montant d'angle (26) situé à l'extérieur de l'élément-coque frontal (18).

7. Conteneur à marchandises selon la revendication 6, caractérisé par le fait que les montants d'angle (26) sont ronds à l'extérieur et forment des supports pour une isolation entourant le conteneur.
